# EUROPÄISCHE PATENTSCHRIFT

(11) **EP 3 300 815 B1**
(45) Veröffentlichungstag und Bekanntmachung des Hinweises auf die Patenterteilung: **30.06.2021**
(21) Anmeldenummer: 17193569.5
(22) Anmeldetag: 27.09.2017
(51) Int. Cl.: B22D 11/16, F27D 21/04

(54) **AUFNAHMEVORRICHTUNG FÜR EIN ELEKTRONISCHES GERÄT**
HOLDING SYSTEM FOR AN ELECTRONIC DEVICE
DISPOSITIF DE RÉCEPTION POUR UN APPAREIL ÉLECTRONIQUE

(30) Priorität: 30.09.2016 DE 102016219129
(43) Veröffentlichungstag der Anmeldung: 04.04.2018
(73) Patentinhaber: SMS Group GmbH, 40237 Düsseldorf (DE)
(72) Erfinder:
(74) Vertreter: Klüppel, Walter

(56) Entgegenhaltungen:
- EP-A1- 2 921 564
- WO-A1-2011/101138
- WO-A1-2014/154474

## Beschreibung

Die Erfindung betrifft eine Aufnahmevorrichtung für ein elektronisches Gerät zur Datenübertragung zur Befestigung an einem metallurgischen Gefäß. Die Erfindung betrifft darüber hinaus auch ein solches metallurgisches Gefäß mit der Aufnahmevorrichtung.

Im Stand der Technik, z. B. aus der internationalen Patentanmeldung WO 2010/057656 sind derartige Aufnahmevorrichtungen grundsätzlich bekannt. Konkret offenbart diese Patentanmeldung insbesondere, dass sogenannte Radio Frequenzy Identification RFID-Chips an Flüssigstahl-Transporteinheiten gekapselt, insbesondere wärme- und feuchtigkeitsisoliert befestigt sind.

Die besagte internationale Patentanmeldung schweigt sich allerdings darüber aus, wie eine solche Aufnahmeeinrichtung bzw. Kapselung konkret aufgebaut sein soll.

Die WO 2011/101138 A1 offenbart eine Aufnahmevorrichtung für ein elektronisches Gerät zur Datenübertragung zur Befestigung an einem metallurgischen Gefäß gemäß dem Oberbegriff des Patentanspruchs 1. Konkret offenbart diese internationale Patentanmeldung, dass eine solche Aufnahmevorrichtung ein Gehäuse mit einer Bodenplatte und Seitenwänden aufweist und somit einen Innenraum aufspannt zur Aufnahme eines elektronischen Gerätes, wobei in dem Innenraum des Gehäuses wärmeisolierendes Material angeordnet ist.

Ausgehend von diesem Stand der Technik liegt der Erfindung die Aufgabe zugrunde, eine bekannte Aufnahmevorrichtung für ein elektronisches Gerät zur Datenübertragung zur Befestigung an einem metallurgischen Gefäß sowie ein bekanntes metallurgisches Gefäß mit einer solchen Aufnahmeeinrichtung dahingehend weiterzubilden, dass die Wärmeisolation verbessert wird.

Diese Aufgabe wird bezüglich der Aufnahmevorrichtung durch den Gegenstand des Patentanspruchs 1 gelöst. Konkret ist die erfindungsgemäße Aufnahmevorrichtung gekennzeichnet durch Fasermaterial, mit welchem der Innenraum der Aufnahmevorrichtung zumindest teilweise ausgefüllt ist zum Einbetten des elektronischen Gerätes.

Durch diesen beanspruchten schichtartigen Aufbau, hier konkret Gehäuse aus Stahl und Wärmeisoliermaterial, in welches das elektronische Gerät beispielsweise eingebettet ist, wird vorteilhafterweise bereits eine gute Wärmeisolation für das elektronische Gerät erreicht, insbesondere wenn dieses in dem Wärmeisoliermaterial eingebettet ist.

Das beanspruchte Wärmeisoliermaterial füllt den Innenraum nicht vollständig aus. Das elektronische Gerät ist auch nicht in das Wärmeisoliermaterial eingebettet, sondern das Wärmeisoliermaterial ist lediglich in Form einer Wärmeisolierschicht ausgebildet, welche zumindest teilweise an der Innenseite des Stahlgehäuses, vorzugsweise jedoch zumindest auf dessen Bodenplatte aufgebracht ist. Diese Ausgestaltung bietet den Vorteil, dass neben der Wärmeisolierschicht auch noch weitere Materialschichten im Inneren des Gehäuses vorgesehen werden können, die ihrerseits ebenfalls einen weiteren Beitrag zur Wärmeisolation des elektronischen Gerätes leisten können.

Mit dem beanspruchten Fasermaterial ist der Innenraum zumindest teilweise ausgefüllt zum Einbetten des elektronischen Gerätes. Das Fasermaterial kann innerhalb des von der Wärmeisolierschicht aufgespannten Innenraumes oder aber innerhalb dem von dem Feuerbeton aufgespannten Innenraum der Aufnahmevorrichtung bzw. des Gehäuses eingebracht sein.

Bei einer solchen weiteren Schicht z. B. handelt es sich um Feuerbeton, der auf die dem Innenraum zugewandte Seite der Wärmeisolierschicht aufgebracht ist, so dass die Schicht aus Feuerbeton den verbleibenden Innenraum der Aufnahmevorrichtung bzw. des Gehäuses aufspannt.

Bei dem Wärmeisoliermaterial kann es sich beispielsweise um eine der folgenden Materialien handeln:
- Silikatfaser (SiO2,Al2O3,CaO+MgO);
- Silikon (Poly(organo)siloxane) mit Mikrohohlglaskugel als Zugabe;
- Epoxidharz mit Mikrohohlglaskugel als Zugabe;
- Asbest.

Für das besagte Fasermaterial kommen beispielsweise die gleichen Materialien wie für das Wärmeisoliermaterial in Frage. Sowohl das Wärmeisoliermaterial wie auch das Fasermaterial können auch aus einer Kombination der besagten Materialien bestehen.

Wichtig ist in jedem Fall, dass das Wärmeisoliermaterial oder das Fasermaterial, soweit sie zur Einbettung des elektronischen Gerätes verwendet werden, für elektromagnetische Signale transparent, d. h. insbesondere eisenfrei sind. Nur dann ist sichergestellt, dass die von dem elektronischen Gerät ausgesendeten elektromagnetischen Signale auch außerhalb der Aufnahmevorrichtung empfangen werden können.

Bei dem elektronischen Gerät handelt es sich um eine elektronische Datenübertragungseinrichtung, insbesondere zur Positionsermittlung des metallurgischen Gefäßes. Vorzugsweise verwendet die elektronische Datenübertragungseinrichtung Bluetooth Low Energie (BLE) zur Datenübertragung und beispielsweise ist das Gerät in Form eines iBeacons ausgebildet.

Die oben genannte Aufgabe der Erfindung wird weiterhin durch ein metallurgisches Gefäß gemäß Anspruch 5 gelöst. Die Vorteile dieser Lösung entsprechen den oben mit Bezug auf die beanspruchte Aufnahmevorrichtung genannten Vorteilen.

Das becherförmige Gehäuse ist typischerweise an der Außenseite des metallurgischen Gefäßes befestigt, vorzugsweise angeschweißt. Eine weitere Verbesserung der Wärmeisolierung für das elektronische Gerät innerhalb der Aufnahmevorrichtung wird dadurch erreicht, dass die Befestigung des Gehäuses an der Außenseite des Gefäßes vorzugsweise lediglich punktförmig, beispielsweise über einen oder mehrere Stifte bzw. Stege erfolgt, so dass ein Luftpolster zwischen der Aufnahmevorrichtung und dem Gefäß verbleibt. Das Luftpolster dient dann seinerseits als eine weitere Wärmeisolierschicht.

Der Beschreibung sind drei Figuren beigefügt, wobei
Figur 1 einen Querschnitt durch die erfindungsgemäße Aufnahmevorrichtung gemäß einem ersten Ausführungsbeispiel, befestigt an einem metallurgischen Gefäß;
Figur 2 einen Querschnitt durch die erfindungsgemäße Aufnahmevorrichtung gemäß einem zweiten Ausführungsbeispiel; und
Figur 3 eine Draufsicht auf die erfindungsgemäße Aufnahmevorrichtung zeigt.

Die Erfindung wird nachfolgend unter Bezugnahme auf die genannten Figuren in Form von Ausführungsbeispielen detailliert beschrieben. In allen Ausführungsbeispielen sind gleiche technische Elemente mit gleichen Bezugszeichen bezeichnet.

Figur 1 zeigt einen Querschnitt durch die erfindungsgemäße Aufnahmevorrichtung 100 für ein elektronisches Gerät 200 zur Datenübertragung gemäß einem ersten Ausführungsbeispiel. Zu erkennen ist, dass die Aufnahmevorrichtung 100 aus einem becherförmigen Gehäuse 110 besteht, welches eine Bodenplatte 112 und Seitenwände 114 aufweist. Das Gehäuse spannt einen Innenraum 116 auf.

Das Gehäuse ist mit Hilfe von Schweißnähten 310 an einem metallurgischen Gefäß 300 befestigt.

Auf der dem Innenraum 116 zugewandten Seite der Bodenplatte 112 ist eine Wärmeisolierschicht 112 aufgebracht. Auf die Wärmeisolierschicht 120 ist das elektronische Gerät 200, beispielsweise ein iBeacon aufgebracht, beispielsweise geklebt. Der Innenraum 116 über dem elektronischen Gerät ist zumindest teilweise aufgefüllt mit einem Fasermaterial 140.

Figur 2 zeigt ein zweites Ausführungsbeispiel für die erfindungsgemäße Aufnahmevorrichtung, wiederum in einem Querschnitt. Auch bei diesem zweiten Ausführungsbeispiel besteht die Aufnahmevorrichtung aus einem becherförmigen Gehäuse aus Stahl, dessen Wände an ihrer Innenseite mit einer Wärmeisolierschicht 120 ausgekleidet sind. Im Unterschied zu dem ersten Ausführungsbeispiel erstreckt sich die Wärmeisolierschicht nicht nur auf die Bodenplatte, sondern auch auf die Seitenwände 114 des becherförmigen Gehäuses. Auf die dem Innenraum zugewandte Seite der Wärmeisolierschicht 120 ist eine weitere Schicht aus Feuerbeton 130 aufgebracht, wodurch der Innenraum 116 weiter verkleinert wird. Der dann verbleibende Innenraum 116 ist mit dem Fasermaterial 140 ausgefüllt. In dieses Fasermaterial 140 ist das elektronische Gerät 200 eingebettet. Durch diesen mehrschichtigen Aufbau wird vorteilhafterweise eine besonders gute Wärmeisolation für das elektronische Gerät 200 erreicht.

Figur 3 zeigt eine Schnittdarstellung durch die erfindungsgemäße Aufnahmevorrichtung gemäß Figur 2; aus dieser Schnittdarstellung wird der schichtartige Aufbau nochmals veranschaulicht.

### Bezugszeichenliste

- 100: Aufnahmevorrichtung
- 110: becherförmiges Gehäuse
- 112: Bodenplatte
- 114: Seitenwände
- 116: Innenraum
- 120: Wärmeisoliermaterial
- 130: Feuerbeton
- 140: Fasermaterial
- 200: elektronisches Gerät zur Datenübertragung
- 300: metallurgisches Gefäß
- 310: Schweißnaht

## Patentansprüche

1. Aufnahmevorrichtung (100) für ein elektronisches Gerät (200) zur Datenübertragung zur Befestigung an einem metallurgischen Gefäß (300), aufweisend:
ein Gehäuse (110) mit einer Bodenplatte (112) und Seitenwänden (114), wobei das Gehäuse einen Innenraum (116) aufspannt zur Aufnahme des elektronischen Gerätes (200); und
Wärmeisoliermaterial (120) in dem Innenraum (116) des Gehäuses, wobei. das Wärmeisoliermaterial (120) in Form einer Wärmeisolierschicht ausgebildet ist, welche zumindest teilweise auf die Innenseite des Gehäuses aufgebracht ist,
wobei das Gehäuse becherförmig und aus Stahl ausgebildet ist; und
dass eine Schicht aus Feuerbeton (130) auf die dem Innenraum (116) zugewandte Seite der Wärmeisolierschicht (120) aufgebracht ist, so dass die Schicht aus Feuerbeton den Innenraum der Aufnahmevorrichtung aufspannt;
**gekennzeichnet durch**
Fasermaterial (140) mit welchem der Innenraum (116) der Aufnahmevorrichtung zumindest teilweise ausgefüllt ist zum Einbetten des elektronischen Gerätes (200).

2. Aufnahmevorrichtung (100) nach Anspruch 1,
**dadurch gekennzeichnet,**
**dass** das Wärmeisoliermaterial (120) aus mindestens einem der folgenden Materialien gebildet ist:
- Silikatfaser (SiO2,Al2O3,CaO+MgO);
- Silikon (Poly(organo)siloxane) mit Mikrohohlglaskugeln als Zugabe;
- Epoxidharz mit Mikrohohlglaskugeln als Zugabe;
- Asbest.

3. Aufnahmevorrichtung (100) nach einem der vorangegangenen Ansprüche,
**dadurch gekennzeichnet,**
**dass** das Fasermaterial (140) aus mindestens einem der folgenden Materialien gebildet ist:
- Silikatfaser (SiO2,Al2O3,CaO+MgO);
- Silikon (Poly(organo)siloxane) mit Mikrohohlglaskugeln als Zugabe;
- Epoxidharz mit Mikrohohlglaskugeln als Zugabe;
- Asbest.

4. Aufnahmevorrichtung (100) nach einem der vorangegangenen Ansprüche,
**dadurch gekennzeichnet,**
**dass** es sich bei dem elektronischen Gerät (200) um eine elektronische Datenübertragungseinrichtung handelt.

5. Metallurgisches Gefäß (300), insbesondere zum Transport von flüssigem Stahl, mit einer Aufnahmevorrichtung (100) nach einem der vorangegangenen Ansprüche.

6. Metallurgisches Gefäß (300) nach Anspruch 5,
**dadurch gekennzeichnet,**
**dass** das becherförmige Gehäuse (110) an der Außenseite des metallurgischen Gefäßes (300) befestigt ist.

7. Metallurgisches Gefäß (300) nach Anspruch6,
**dadurch gekennzeichnet,**
**dass** die Befestigung des Gehäuses (110) an der Außenseite des Gefäßes vorzugsweise punktförmig, über mindestens einen Steg erfolgt, so dass ein Luftpolster zwischen der Aufnahmevorrichtung und dem Gefäß verbleibt.

## Claims

1. Mounting device (100) for electronic apparatus (200) for data transmission for fastening to a metallurgical vessel (300), comprising:
a housing (110) with a base plate (112) and side walls (114), wherein the housing bounds an interior space (116) for reception of the electronic apparatus (200); and
thermal insulating material (120) in the interior space (116) of the housing, wherein the thermal insulating material (12) has the form of a thermal insulating layer which is applied at least partly to the inner side of the housing,
wherein the housing is bowl-shaped and constructed from steel; and
a layer of refractory concrete (130) is applied to the side, which faces the interior space (116), of the thermal insulating layer (130) so that the layer of refractory concrete bounds the interior space of the mounting device;
**characterised by**
fibre material (140) with which the interior space (116) of the mounting device is at least partly filled for embedding of the electronic apparatus (200).

2. Mounting device (100) according to claim 1,
**characterised in that**
the thermal insulating material (120) is formed from at least one of the following materials:
- silicate fibre (SiO₂, Al₂0₃, CaO+MgO);
- silicon (poly(organo)siloxane) with hollow glass microbeads as additive;
- epoxy resin with hollow glass microbeads as additive;
- asbestos.

3. Mounting device (100) according to one of the preceding claims,
**characterised in that**
the fibre material (140) is formed from at least one of the following materials:
- silicate fibre (SiO₂, Al₂0₃, CaO+MgO);
- silicon (poly(organo)siloxane) with hollow glass microbeads as additive;
- epoxy resin with hollow glass microbeads as additive;
- asbestos.

4. Mounting device (100) according to any one of the preceding claims,
**characterised in that**
the electronic apparatus (200) is an electronic data transmission device.

5. Metallurgical vessel (300), particularly for the transport of liquid steel, with a mounting device (100) according to any one of the preceding claims.

6. Metallurgical vessel (300) according to claim 5,
**characterised in that**
the bowl-shaped housing (110) is secured to the outer side of the metallurgical vessel (300).

7. Metallurgical vessel (300) according to claim 6,
**characterised in that**
the securing of the housing (110) to the outer side of the vessel is carried out, preferably punctiformly, by way at least one web so that an air cushion remains between the mounting device and the vessel.

## Revendications

1. Dispositif de réception (100) pour un appareil électronique (200) destiné à la transmission de données, à des fins de fixation à une cuve métallurgique (300), le dispositif présentant :
un boîtier (110) qui comprend une plaque de base (112) et des parois latérales (114) ; dans lequel le boîtier délimite un espace interne (116) qui est destiné à la réception de l'appareil électronique (200) ; et
un matériau (120) faisant office d'isolant thermique dans l'espace interne (116) du boîtier; dans lequel le matériau (120) faisant office d'isolant thermique est réalisé sous la forme d'une couche procurant une isolation thermique, qui est appliquée au moins en partie sur le côté interne du boîtier ;
dans lequel le boîtier est réalisé sous la forme d'un godet et est fabriqué en acier ; et
en ce qu'une couche en béton réfractaire (130) est appliquée sur le côté de la couche (120) qui procure une isolation thermique, qui est orienté dans la direction de l'espace interne (116), d'une manière telle que la couche fabriquée en béton réfractaire délimite l'espace interne du dispositif de réception ;
**caractérisé par**
une matière fibreuse (140) avec laquelle l'espace interne (116) du dispositif de réception est rempli au moins de manière partielle pour l'enrobage de l'appareil électronique (200).

2. Dispositif de réception (100) selon la revendication 1, **caractérisé en ce que** le matériau (120) faisant office d'isolant thermique est obtenu à partir d'au moins une des matières citées ci-après :
- des fibres à base de silicates (SiO₂, Al₂O₃, CaO+MgO) ;
- du silicone (poly(organo)siloxane) auquel on a ajouté des microbilles creuses en verre ;
- une résine époxyde à laquelle on a ajouté des microbilles creuses en verre ;
- de l'amiante.

3. Dispositif de réception (100) selon l'une quelconque des revendications précédentes, **caractérisé en ce que** la matière fibreuse (140) est obtenue à partir d'au moins une des matières citées ci-après :
- des fibres à base de silicates (SiO₂, Al₂O₃, CaO+MgO) ;
- du silicone (poly(organo)siloxane) auquel on a ajouté des microbilles creuses en verre ;
- une résine époxyde à laquelle on a ajouté des microbilles creuses en verre ;
- de l'amiante.

4. Dispositif de réception (100) selon l'une quelconque des revendications précédentes, **caractérisé en ce que**, en ce qui concerne l'appareil électronique (200), il s'agit d'un mécanisme électronique de transmission de données.

5. Cuve métallurgique (300), en particulier destinée au transport d'acier liquide, qui comprend un dispositif de réception (100) selon l'une quelconque des revendications précédentes.

6. Cuve métallurgique (300) selon la revendication 5, **caractérisé en ce que** le boîtier (110) en forme de godet est fixé au côté externe de la cuve métallurgique (300).

7. Cuve métallurgique (300) selon la revendication 6, **caractérisé en ce que** la fixation du boîtier (110) au côté externe de la cuve a lieu de préférence de manière ponctuelle, par l'intermédiaire d'au moins une entretoise, d'une manière telle qu'un coussin d'air subsiste entre le dispositif de réception et la cuve.
